# EUROPÄISCHE PATENTANMELDUNG

(11) **EP 0 640 405 A1**
(43) Veröffentlichungstag der Anmeldung: **01.03.1995**
(21) Anmeldenummer: 94112524.7
(22) Anmeldetag: 10.08.1994
(51) Int. Cl.: B05C 17/10

(54) **Behälterwerkzeug**

(30) Priorität: 25.08.1993 DE 4328609
(71) Anmelder: Mende, Carsten, D-85640 Putzbrunn (DE); Lutz, Christian, D-82024 Taufkirchen (DE); Appel, Gerold, D-85640 Putzbrunn (DE)
(72) Erfinder: Mende, Carsten, D-85640 Putzbrunn (DE)
(74) Vertreter: Alber, Norbert

(57) **Zusammenfassung**

Es wird ein Behälterwerkzeug sowie ein Verfahren zum Mischen und Anrühren fließfähiger Stoffe sowie zum Auftragen fließfähiger Stoffe auf Flächen, insbesondere für fließfähige Stoffe in Form von zähflüssigen Kunstharzen, beschrieben, die die saubere Verarbeitung des fließfähigen Stoffes unter Zeitdruck sowie den wirtschaftlichen Einsatz des verwendeten Materials, nämlich der Werkzeuge und der Arbeitsstoffe, ermöglichen sollen. Diese Aufgabe wird durch ein Behälterwerkzeug (1), das aus einer Behältereinheit (2) und einem Zusatzwerkzeug (11) besteht, gelöst, wobei der zu verarbeitende fließfähige Stoff in der Behältereinheit (2) gemischt und angerührt, sowie anschließend mit Hilfe genau dieser Behältereinheit, an der sich ein schnabelartig angeordneter Spachtel (4) befindet, auf die gewünschten Arbeitsflächen aufgebracht. Eine Besonderheit des Behälterwerkzeuges liegt darin, daß mit seiner Hilfe die verschiedenen Komponenten des fließfähigen Stoffes zuverlässig in einem bestimmten Mengenverhältnis gemischt werden können. Das Behälterwerkzeug und das beschriebene Verfahren finden beispielsweise bei der Reparatur von Bootsrümpfen oder Kfz-Karosserien unter Verwendung von Kunstharzen Anwendung.

## Beschreibung

Die Erfindung betrifft ein Behälterwerkzeug sowie ein Verfahren zum Mischen und Anrühren fließfähiger Stoffe sowie zum Auftragen fließfähiger Stoffe auf Flächen, insbesondere für fließfähige Stoffe in Form von zähflüssigen Kunstharzen.

Bei der Zubereitung und Verarbeitung von fließfähigen Stoffen wird in bekannter Weise häufig derart verfahren, daß die einzelnen Komponenten des zu mischenden fließfähigen Stoffes in ein separates Gefäß gegeben und anschließend mittels eines Rührwerkzeuges angerührt werden. Daraufhin wird der so hergestellte fließfähige Stoff entweder durch Ausgießen aus dem Gefäß oder durch Auslöffeln mit Hilfe eines Streichwerkzeuges, wie z. B. einem Pinsel oder einem Spachtel, auf die zu bearbeitende Fläche aufgetragen. Diese Vorgehensweise erfolgt meistens unter Zeitdruck, da sich häufig die physikalischen Eigenschaften der zu verarbeitenden fließfähigen Stoffe im Verlaufe der Zeit ändern.

Diese Problematik wird beispielsweise bei der Zubereitung und Verarbeitung von Kunstharzen deutlich. Derartige Harze werden u. a. bei der Reparatur von Bootsrümpfen, Surfbrettern, Kfz-Karosserien und dgl. verwendet. Demgemäß können die zu bearbeitenden Flächen verschiedenartig gekrümmt, geneigt oder sogar überhängend angeordnet sein.

Nachdem das Kunstharz zunächst in einem entsprechenden Gefäß mit einem sogenannten Härter im richtigen Mengenverhältnis gemischt worden ist, muß es auf die besagten verschiedenartig im Raum angeordneten Flächen aufgebracht werden. Da der Abbindeprozeß bereits in dem Moment in Gang gerät, in dem das Kunstharz mit dem Härter vermischt wurde, bleibt nun wenig Zeit, um das Kunstharz in einem noch verarbeitungsfähigen, flüssigen Zustand auf die gewünschten Flächen aufzubringen. Unter dem Zeitdruck des schnellen Abbindens wird dann häufig mit Hilfe eines Streichwerkzeuges auf hektische Art und Weise das Kunstharz aus dem Mischgefäß herausgelöffelt und auf die Arbeitsflächen aufgestrichen. Bei räumlich beengten und unbequemen Arbeitsverhältnissen sowie bei komplizierten räumlichen Anordnungen der Arbeitsflächen kommt es oft vor, daß das das verarbeitungsfähige Kunstharz enthaltende Mischgefäß nicht in unmittelbarer Nähe der mit Kunstharz zu bestreichenden Fläche gehalten wird, wodurch mit dem Streichwerkzeug, an dem das flüssige Kunstharz haftet, ein vergleichsweise langer Weg bis zur Arbeitsfläche zurückgelegt werden muß. Auf diesem Transportweg zwischen Mischgefäß und Fläche tropft daher häufig flüssiges Kunstharz von dem Streichwerkzeug herunter und verunreinigt somit die umliegenden Bereiche der Arbeitsflächen oder etwa die Bekleidung des mit dem Kunstharz Arbeitenden. Auf diese Art und Weise gelangt ein gewisser Anteil des angerührten Harzes nicht auf die bestimmungsgemäß zu bearbeitenden Flächen, sondern trägt nur zum unwirtschaftlichen Einsatz des zur Verfügung stehenden Materials bei.

Ein weiteres Problem stellt das Mischen des Kunstharzes mit dem Härter im richtigen Mengenverhältnis dar. Die dem Kunstharz zuzusetzenden Härtermengen werden meist in Relation zu den anzurührenden Kunstharzmengen angegeben (z.B. 2 bis 5 % der gewünschten Kunstharzmenge vom Härter hinzugeben). Diese relativen Angaben führen häufig dazu, daß eine sich bereits in einem Mischbehälter befindliche Kunstharzmenge geschätzt und dann eine mit dem entsprechenden Schätzfehler behaftete Härtermenge dem Kunstharz zugesetzt wird. Je nach Schätzfehler hat dies eine entweder zu geringe oder zu hohe Konzentration des Härters zur Folge. Im ersteren Fall härtet das so angerührte Kunstharz nie in einem zufriedenstellenden Maße aus, während im letzteren Fall der Abbindeprozeß des angerührten Kunstharzes derart beschleunigt wird, daß das Harz bereits vor dem Aufbringen auf die Arbeitsflächen so zäh wird, daß keine sachgerechte Verarbeitung mehr erfolgen kann. Diese Umstände führen in letzter Konsequenz entweder zu einer allgemeinen Gefährdung aufgrund der zu geringen Festigkeit der reparierten Gegenstände oder zu einem unwirtschaftlichen Einsatz des zur Verfügung stehenden Materials.

Ein anderer Nachteil der bekannten Vorgehensweise liegt darin, daß die an den üblichen Mischgefäßen und Streichwerkzeugen, wie z. B. Pinseln, verbleibenden Reste von ausgehärtetem Kunstharz meist dazu führen, daß diese Utensilien als Einwegwaren verwendet werden, da ein Entfernen des ausgehäreteten Kunstharzes entweder nur mit großem Aufwand und mit bestimmten Lösungsmitteln oder gar nicht mehr erfolgen kann.

Es ist daher die Aufgabe der vorliegenden Erfindung, ein Werkzeug zum Mischen und Anrühren fließfähiger Stoffe sowie zum Auftragen fließfähiger Stoffe auf Flächen zu schaffen, das trotz des Zeitdruckes des schnellen Abbindens einen genügend großen Zeitraum ermöglicht, um den fließfähigen Stoff sauber und ohne Verunreinigung der die Arbeitsflächen umgebenden Bereiche verarbeiten zu können. Außerdem soll ein wirtschaftlicher Einsatz des verwendeten Materials, nämlich der Werkzeuge sowie der verwendeten Arbeitsstoffe, gewährleistet werden.

Diese Aufgabe wird mittels der Merkmale des Hauptanspruchs gelöst. Weitere Ausgestaltungen der vorliegenden Erfindung werden durch die Unteransprüche gekennzeichnet.

Zur Lösung der Aufgabe besteht das erfindungsgemäße Behälterwerkzeug aus einer Behältereinheit sowie einem zusätzlichen Werkzeug zum Ausbringen des fließfähigen Stoffes aus der Behältereinheit. Da sich an dem Behälter der Behältereinheit ein schnabelartig angeordneter Spachtel befindet, kann der im Behälter angerührte fließfähige Stoff direkt durch Heranführen der Behältereinheit an die Arbeitsfläche auf letztere aufgetragen werden. Dabei fließt der fließfähige Stoff durch entsprechendes Neigen der Behältereinheit über den schnabelartig angeordneten Spachtel auf die Arbeitsfläche. Mit Hilfe der Spachtelspitze kann der so ausgeflossene fließfähige Stoff gleichmäßig auf der Arbeitsfläche verteilt werden. Diese Vorgehensweise bringt den Vorteil mit sich, daß das Anrühren des fließfähigen Stoffes sowie die Applikation des selbigen auf die gewünschte Fläche mit einem einzigen Werkzeug möglich wird, wodurch insgesamt ein größerer Anteil des Abbindezeitraumes zur sachgerechten und sorgfältigen Verteilung des fließfähigen Stoffes auf der gewünschten Arbeitsfläche genutzt werden kann, da nicht mit sonstigen Behältern und Werkzeugen hantiert werden muß.

Zum Ausbringen des noch in der Behältereinheit verbliebenen Restes an fließfähigem Stoff wird ein separat handhabbares spachtelartiges Zusatzwerkzeug verwendet, das im wesentlichen flach gestaltet ist und sich im wesentlichen in einer Ebene erstreckt. Dieses Zusatzwerkzeug wird mit der genannten Ebene senkrecht zur Ausflußrichtung des fließfähigen Stoffes im hinteren Teil des Behälters der Behältereinheit eingebracht und dann in Ausflußrichtung zum Spachtel hin durch die Behältereinheit geführt. Da mindestens der bei diesem Vorgang in die Behältereinheit eintauchende Teil der äußeren Kontur des Zusatzwerkzeuges derart an die Querschnittsformen der Behältereinheit angepaßt ist, daß beim Durchführen durch die Behältereinheit nur ein Spalt geringer Breite zwischen den Begrenzungskanten des Zusatzwerkzeuges und den Innenwandungen der Behältereinheit auftritt, wird somit der gesamte im Behälter befindliche fließfähige Stoff fast rückstandslos aus der Behältereinheit ausgebracht. Der so ausgebrachte Rest des fließfähigen Stoffes kann entweder wiederum mit Hilfe des an der Behältereinheit angeordneten Spachtels oder zusätzlich mit Hilfe des Zusatzwerkzeuges oder sowohl mit dem Spachtel als auch mit dem Zusatzwerkzeug auf der gewünschten Arbeitsfläche verteilt werden. Auf diese Art und Weise wird eine erschöpfende und somit wirtschaftliche Verwendung des zur Verfügung stehenden fließfähigen Stoffes gewährleistet.

Der nun noch in geringen Mengen in der Behältereinheit und an dem Zusatzwerkzeug haftende Rest an fließfähigem Stoff kann nach dem Aushärten aufgrund der Flexibilität des zur Herstellung des Behälterwerkzeuges verwendeten Materials durch elastisches Verformen von der Behältereinheit bzw. von dem Zusatzwerkzeug losgebrochen werden. Dadurch wird ein einfaches und schnelles Reinigen des Behälterwerkzeuges ermöglicht, ohne daß zusätzlich Reinigungswerkzeuge und -lösungsmittel verwendet werden müssen. Das flexible Material kann ein geeigneter Kunststoff, ein gummiartiges Material oder ein ähnlicher die gewünschten elastischen Eigenschaften aufweisender Werkstoff sein. Weiterhin soll das flexible Material bezüglich der fließfähigen Stoffe eine möglichst geringe Oberflächenhaftung aufweisen, um das spätere Reinigen des Behälterwerkzeuges zu erleichtern. Steht kein Werkstoff mit einer derartigen Eigenschaft zur Verfügung, so kann das Behälterwerkzeug alternativ aus einem mechanisch ausreichend steifen, eventuell beschichteten Papier hergestellt und nach einmaliger Benutzung sachgerecht entsorgt werden, wobei diese Alternative zwecks Müllvermeidung nur in unbedingt notwendigen Fällen gewählt werden sollte

Bei der Wahl des Materials muß ein Kompromiß zwischen der gewünschten Elastitzität des Materials und der erforderlichen hinreichenden mechanischen Steifigkeit des am Behälter der Behältereinheit schnabelartig angeordneten Spachtels sowie des Zusatzwerkzeuges gefunden werden. Dies ist deshalb notwendig, weil mit Hilfe des Spachtels bzw. des Zusatzwerkzeuges der fließfähige Stoff auf den entsprechenden Arbeitsflächen verteilt werden soll, wobei eine bestimmte Mindeststeifigkeit der verwendeten Werkzeuge erforderlich ist. Bei mehrteiliger Ausführung der Behältereinheit kann diesem Sachverhalt dadurch Rechnung getragen werden, daß der in dem Behälter angeordnete Spachtel aus einem mechanisch hinreichend stabilen Material gefertigt wird. Bei einteiliger Ausführung von Behälter und Spachtel können konstruktive Maßnahmen, wie z. B. Versteifungsrippen an dem Spachtel, oder zusätzliche Beschichtungen des Spachtels mit versteifenden Materialien zur Anwendung kommen.

Auch bezüglich der Mischproblematik des aus einem Grundstoff und mindestens einem Zusatzstoff bestehenden fließfähigen Stoffes ermöglicht die vorliegende Erfindung eine gesteigerte Wirtschaftlichkeit bzw. die Vermeidung von Gefahren wegen unzureichender Festigkeit aufgrund fehlerbehafteter Mischungsverhältnisse zwischen Grundstoff und Zusatzstoff. Dieser Vorteil wird dadurch erreicht, daß an den Innen- oder Außenseiten der Behälterwandungen der Behältereinheit Füllhöhemarkierungen angebracht sind, denen Skalierungen zugeordnet sind, die ein bei der Mengenbemessung der dem Grundstoff zuzusetzenden Mengen an Zusatzstoffen ohne weitere Berechnungen direkt verwendbares Maß darstellen. Um das Mischen verschiedener fließfähiger Stoffe mit der selben Behältereinheit zu erlauben, können an den Behälterwandungen der Behältereinheit mehrere Skalen bestehend aus den entsprechenden Füllhöhemarkierungen sowie den entsprechenden Skalierungen angebracht sein.

Zum Mischen des gewünschten fließfähigen Stoffes wird zunächst der Grundstoff in den Behälter der Behältereinheit bis zur Höhe einer bestimmten Füllhöhemarkierung eingefüllt. Anschließend wird der dieser Füllhöhemarkierung zugeordnete Skalierungswert abgelesen und die durch ihn vorgegebene Menge Zusatzstoff dem im Behälter befindlichen Grundstoff zugesetzt. Die physikalischen Größen, in denen die Skalierungswerte angegeben werden, orientieren sich an den handelsüblichen Mengenangaben für die zuzusetzenden Zusatzstoffe. An einer Skala von Füllhöhemarkierungen können bei mehreren zuzusetzenden Zusatzstoffen entsprechend mehrere Skalierungen angebracht sein.

Sollte der zuzusetzende Zusatzstoff derart beschaffen sein, beispielsweise hinsichtlich seines Aggregatzustandes, daß die Füllhöhemarkierungen zur Bemessung des Grundstoffes nicht zur Bemessung der am Skalierungswert abgelesenen Menge an Zusatzstoff geeignet sind, so wird an den Innen- oder Außenseiten der Behälterwandungen der Behältereinheit eine Zusatzskala angebracht, die in der gleichen Einheit skaliert ist wie die Skalierungswerte an den Füllhöhemarkierungen. Somit wird auch in solchen Fällen kein separater Meßbecher oder dgl. benötigt.

Eine weitere Möglichkeit zum Mischen des Grundstoffes und der Zusatzstoffe im richtigen Mengenverhältnis stellt die Umkehrung der Zuordnung von Füllhöhemarkierungen und Skalierungen bezüglich der Grundstoffe und Zusatzstoffe dar. Dabei wird zunächst in den leeren Behälter der Behältereinheit eine bestimmte Menge an Zusatzstoff gefüllt und anschließend die zugehörige Menge an Grundstoff dem Skalierungswert an der entsprechenden Füllhöhemarkierung entnommen. Die so ermittelte Menge an Grundstoff kann in den Behälter zum Zusatzstoff hinzugegeben und anschließend mit letzterem vermischt werden.

Unabhängig von der Einfüllreihenfolge beim Mischen wird in jedem Fall das Einhalten des richtigen Mengenverhältnisses der einzelnen Komponenten des fließfähigen Stoffes gewährleistet und dadurch eine erhebliche Vereinfachung in der gesamten Handhabung erreicht. Das Hantieren mit zusätzlichen Meßbechern oder dergleichen entfällt gänzlich.

Für den Fall, daß das Behälterwerkzeug aus einem undurchsichtigen flexiblen Material besteht, sind die Füllhöhemarkierungen sowie die zugehörigen Skalierungen auf der Innenseite der Behälterwandungen der Behältereinheit angebracht, während sie bei durchsichtigem flexiblen Material sowohl auf der Innen- als auch auf der Außenseite der Behälterwandungen angebracht sein können. Man erreicht bei außen angebrachten Füllhöhemarkierungen und Skalierungen eine höhere Ablesegenauigkeit, da in diesem Fall der beim Innenablesen aufgrund der schrägen Blickrichtung mögliche Ablesefehler vermieden wird.

Nachfolgend wird beispielhaft eine Ausführungsform der Erfindung in Form eines Behälterwerkzeuges zur Verarbeitung von Kunstharz anhand der Figur beschrieben. Es zeigt
Figur 1 eine perspektivische Ansicht des Behälterwerkzeuges, bestehend aus der Behältereinheit und dem Zusatzwerkzeug.

Das Behälterwerkzeug 1 besteht aus der Behältereinheit 2 und dem Zusatzwerkzeug 11. Die Behältereinheit 2 umfaßt einen Behälter 3, einen Spachtel 4 und einen Übergangsbereich 5 zwischen Behälter 3 und Spachtel 4. Die Behältereinheit 2 ist in diesem Ausführungsbeispiel einteilig ausgeführt, kann jedoch auch mehrteilig gestaltet sein, insbesondere zweiteilig, wobei dann der Spachtel 4 mit dem Behälter 3 mit Hilfe von Verbindungselementen verbunden ist.

Der Fassungsraum des Behälters 3 wird durch den Behälterboden 12, die beiden Seitenwände 13, 13', die Rückwand 14 sowie durch den Boden 6 des Übergangsbereiches 5 begrenzt. Im Bereich des Behälterbodens 12 weist der Behälter 3 senkrecht zur Ausflußrichtung A einen viereckigen Querschnitt auf.

Auf der der Rückwand 14 gegenüberliegenden Seite des Behälters 3 ist der Spachtel 4 schnabelartig angeordnet. Der Spachtel 4 weist zusätzlich die Spachtelrandwandungen 8, 8' auf, die ein seitliches Wegfließen des Kunstharzes von der Spachtelfläche 7 vermeiden, wodurch das Kunstharz die Spachtelfläche 7 ausschließlich über die Spachtelvorderkante 15 verläßt. Die Spachtelrandwandungen 8, 8' gehen im Übergangsbereich 5 in die Seitenwände 13, 13' des Behälters 3 über. Die oberen Kanten der Rückwand 14, der Seitenwände 13, 13', der Spachtelrandwandungen 8, 8' sowie die Spachtelvorderkante 15 liegen alle in derselben Horizontalebene und bilden somit eine viereckige Öffnung der gesamten Behältereinheit 2 nach oben.

Die viereckige ebene Spachtelfläche 7 des Spachtels 4 verläuft ausgehend von der Spachtelvorderkante 15 mit einem gewissen Neigungswinkel gegenüber der genannten Horizontalebene entgegengesetzt zur Ausflußrichtung A des Kunstharzes auf den Behälterboden 12 bis zur Zwischenkante 16 zwischen dem Boden 6 und der Spachtelfläche 7 zu. Ab der Zwischenkante 16 schließt sich der ebenso viereckige ebene Boden 6 des Übergangsbereiches 5 an die Spachtelfläche 7 an, wobei er mit einer größeren Neigung in der entgegengesetzten Ausflußrichtung A des Kunstharzes gegenüber der genannten Horizontalebene als die Spachtelfläche 7 in Richtung des Behälterbodens 12 verläuft und schließlich in letzteren mündet. Die Übergänge zwischen dem Behälterboden 12 und dem Boden 6 des Übergangsbereiches 5 sowie zwischen dem Boden 6 des Übergangsbereiches 5 und der Spachtelfläche 7 müssen nicht als Kanten ausgeführt sein, sondern lassen sich auch abgerundet gestalten.

Bezüglich der Neigung des Bodens 6 des Übergangsbereiches 5 gegenüber der genannten Horizontalebene sei darauf hingewiesen, daß diese von der speziellen Anordnung der zu bearbeitenden Flächen im Raum abhängig ist. Bei schräg überhängenden Flächen wird eine Ausführungsform gewählt werden, bei der der Boden 6 gegenüber der genannten Horizontalebene eine möglichst geringe Neigung aufweist, so daß auch in diesen Fällen selbst bei relativ stark überhängenden Flächen, d.h. bei Flächen, die mit einer entsprechenden Vertikalebene einen relativ großen Winkel, jedoch einen geringeren als 90°, bilden, eine Anwendung des erfindungsgemäßen Behälterwerkzeuges möglich ist. Die geringstmögliche sinnvolle Neigung des Bodens 6 wird in derartigen Fällen genau dann erreicht, wenn die Neigungen des Bodens 6 und der Spachtelfläche 7 gleich groß sind, wodurch die Zwischenkante 16 entfällt und der Boden 6 sowie die Spachtelfläche 7 in einer Ebene liegen. Somit ermöglicht das erfindungsgemäße Behälterwerkzeug auch eine Anwendung bei schräg überhängenden Arbeitsflächen, die im allgemeinen mit den bekannten Verfahren zum Auftragen des Kunstharzes nur sehr schwer zugänglich und unbequem zu bearbeiten sind.

Bei der in Figur 1 gezeigten Ausführungsform des Behälterwerkzeuges befinden sich die Füllhöhemarkierungen 9 sowie die zugehörigen Skalierungen 10 sowohl auf der Innenseite als auch auf der Außenseite der Seitenwände 13, 13' des Behälters 3. Da der dem flüssigen Kunstharz zuzusetzende Härter handelsüblich in Tubenform angeboten wird und die der Tube entnommene Härterwurst eine zunächst zähe und formstabile Masse darstellt, handelt es sich bei den Skalierungen 10 an den Füllhöhemarkierungen 9 um Längenmaßangaben, die die Länge der jeweils zuzugebenden Härterwurst vorgeben, wobei dieses Maß natürlich von dem jeweiligen Durchmesser der Härterwurst abhängt, die Härtertuben jedoch in bestimmten Standardmaßen gefertigt werden, zu denen auch der Öffnungsdurchmesser der Tubenöffnung zählt.

An der Rückwand 14 des Behälters 3 ist im oberen Wandbereich eine Zusatzskala bestehend aus den Maßstrichen 19 und den Zusatzskalierungswerten 20 angeordnet, wobei letztere in der gleichen Längenmaßeinheit skaliert sind wie die Skalierungen 10 an den Füllhöhemarkierungen 9.

Eine sehr einfach handhabbare Alternative zur Zusatzskala besteht darin, die Striche der Füllhöhemarkierungen 9 genau so lang auszuziehen wie es die jeweiligen Skalierungen 10 angeben. Es kann dann nicht nur auf die Zusatzskala, sondern auch auf die Skalierungen 10 verzichtet werden.

Das Zusatzwerkzeug 11 ist spachtelartig gestaltet und besteht in der Ausführungsform gemäß Figur 1 aus einer dünnen viereckigen Platte. Länge und Höhe des Zusatzwerkzeuges 11 entsprechen den Abmessungen der Innenseite der Rückwand 14 des Behälters 3. Somit kann das Zusatzwerkzeug 11 innerhalb des Behälters 3 zwischen der Rückwand 14 und zwei Vorsprüngen 17, die sich von den beiden Seitenwänden 13, 13' in den Fassungsraum des Behälters 3 hinein erstrecken, verstaut werden. Eine vorteilhaftere Möglichkeit zur kompakten Verstauung des Zusatzwerkzeuges 11 an der Behältereinheit 2 stellt das Anbringen des Zusatzwerkzeuges 11 an der Außenseite der Rückwand 14 dar (nicht dargestellt). Dazu könnten beispielsweise an den vertikalen Kanten zwischen der Rückwand 14 und den Seitenwänden 13, 13' bzw. an der unteren Kante zwischen der Rückwand 14 und dem Behälterboden 12 jeweils durchgehende oder unterbrochene im Querschnitt L-förmige Einfassungen angeordnet werden, in die das Zusatzwerkzeug 11 wie im Falle der Verstauung innerhalb des Behälters 3 von oben eingeschoben werden kann. Es besteht keine funktionelle Notwendigkeit, daß die obere Kante des Zusatzwerkzeuges 11 mit der von den oberen Kanten der Rückwand 14 und der Seitenwände 13, 13' aufgespannten Horizontalebene bündig abschließt. In den Fällen, in denen eine derartige Geometrie gegeben ist, läßt sich das Zusatzwerkzeug 11 lediglich in einer besonders vorteilhaften kompakten Weise an der Behältereinheit 2 lösbar befestigen.

Ragt das Zusatzwerkzeug 11 ausgehend von dem Behälterboden 12 nach oben über die genannte Horizontalebene hinaus, so ist es wesentlich, daß der Teil des dünnen Zusatzwerkzeuges 11, der während dessen Hindurchbewegen durch die Behältereinheit 2 in Richtung der Ausflußrichtung A des Kunstharzes in die Behältereinheit 2 eingreift, sich also während dieses Vorganges unterhalb der genannten Horizontalebene befindet, bezüglich seiner äußeren Kontur derart an die Querschnittsformen der Behältereinheit 2 angepaßt ist, daß zwischen den Wandungen 12, 13, 13', 6, 7, 8, 8' der Behältereinheit 2 und den das Zusatzwerkzeug 11 begrenzenden Kanten 18 ein Spalt mit so geringer Breite auftritt, daß das Kunstharz aus der Behältereinheit 2 mit Hilfe des Zusatzwerkzeuges 11 fast vollständig ausgebracht werden kann. Die parallelen Seitenkanten des Zusatzwerkzeuges 11 gemäß der Ausführungsform in Figur 1 weisen daher einen geringfügig kleineren Abstand voneinander auf als die Seitenwände 13, 13' bzw. die Spachtelrandwandungen 8, 8' der Behältereinheit 2.

Zum Anrühren des zu verarbeitenden Kunstharzes wird zunächst das Zusatzwerkzeug 11 von der Behältereinheit 2 entfernt, sofern es innerhalb des Behälters 3 verstaut ist und anschließend die gewünschte Menge Kunstharz in den Behälter 3 eingefüllt. An der Skalierung 10, die der Füllhöhemarkierung 9, an der der Kunstharzspiegel ansteht, zugeordnet ist, wird die Länge der dem Kunstharz zuzusetzenden Härterwurst abgelesen. Mit Hilfe der aus den Maßstrichen 19 und den Zusatzskalierungen 20 bestehenden Zusatzskala wird die entsprechende Menge Härter aus der handelsüblichen Härtertube entnommen und dem Kunstharz im Behälter 3 zugesetzt, indem die Härterwurst direkt an Zusatzskala auf der Innenseite der Rückwand 14 in der abgelesenen Länge aufgetragen wird. Sind die Striche der Füllhöhemarkierungen 9 den Längenangaben der Skalierungen 10 entsprechend ausgezogen, so kann die Härterwurst in genau dieser Strichlänge direkt an der Innenseite der Seitenwand 13 oder 13' aufgetragen werden.

Anschließend wird das Harz z.B. mit Hilfe des Zusatzwerkzeuges 11 gemischt bzw. angerührt. Das so fertiggestellte Kunstharz wird nun auf die gewünschten Arbeitsflächen aufgetragen, indem es mit Hilfe der Behältereinheit 2 an die entsprechenden Arbeitsflächen herangeführt wird und durch entsprechendes Neigen der Behältereinheit 2 in der Ausflußrichtung A herausfließen kann. Während dieses Vorganges kann die Behältereinheit 2 entlang der Arbeitsfläche bewegt und dabei das ausfließende Kunstharz mit Hilfe des Spachtels 4, insbesondere mittels der Spachtelvorderkante 15, gleichmäßig verteilt werden. Sobald der Großteil des Kunstharzes aus der Behältereinheit 2 ausgebracht worden ist, wird mit Hilfe des Zusatzwerkzeuges 11 der in der Behältereinheit 2 verbliebene Rest an Kunstharz ausgebracht und mit Hilfe des Spachtels 4 oder des Zusatzwerkzeuges 11 oder beiden zusätzlich auf der Arbeitsfläche verteilt. Die nun noch an den Innenwandungen der Behältereinheit 2 sowie an dem Zusatzwerkzeug 11 haftenden Kunstharzreste werden nach dem Aushärten durch elastisches Verformen der Behältereinheit 2 sowie des Zusatzwerkzeuges 11 entfernt, wobei sie aufgrund der beim Verformen auftretenden mechanischen Spannungen sowie der geringen Haftung zwischen dem zur Herstellung des Behälterwerkzeuges verwendeten Material und dem Kunstharz stückweise losbrechen.

## Patentansprüche

1. Behälterwerkzeug zum Mischen und Anrühren fließfähiger Stoffe sowie zum Auftragen fließfähiger Stoffe auf Flächen, insbesondere für fließfähige Stoffe in Form von zähflüssigen Kunstharzen,
**dadurch gekennzeichnet, daß**
das Behälterwerkzeug (1) eine Behältereinheit (2) beinhaltet, die aus einem Behälter (3) und einem daran schnabelartig angeordneten Spachtel (4) besteht.

2. Behälterwerkzeug nach Anspruch 1,
**dadurch gekennzeichnet, daß**
das Behälterwerkzeug (1) ein separat handhabbares spachtelartiges Zusatzwerkzeug (11) beinhaltet, dessen äußere Kontur so an die Querschnittsformen des Behälters (3), eines Übergangsbereiches (5) zwischen Behälter (3) und Spachtel (4) und des Spachtels (4) angepaßt ist, daß beim Bewegen des Zusatzwerkzeuges (11) in Ausflußrichtung (A) des fließfähigen Stoffes durch die Behältereinheit (2) hindurch die Breite des Spaltes zwischen dem Zusatzwerkzeug (11) und den Wandungen (12, 13, 13', 6, 7, 8, 8') der Behältereinheit (2) gerade genügend groß ist, um das Zusatzwerkzeug (11) leichtgängig bewegen zu können.

3. Behälterwerkzeug nach einem der vorhergehenden Ansprüche,
**dadurch gekennzeichnet, daß**
Behälter (3) und Spachtel (4) einteilig ausgeführt sind.

4. Behälterwerkzeug nach einem der vorhergehenden Ansprüche,
**dadurch gekennzeichnet, daß**
der Boden (6) des Übergangsbereiches (5) zwischen Behälter (3) und Spachtel (4) in der Ausflußrichtung (A) des fließfähigen Stoffes gegenüber der Horizontalen geneigt ist.

5. Behälterwerkzeug nach einem der vorhergehenden Ansprüche,
**dadurch gekennzeichnet, daß**
die Spachtelfläche (7) des Spachtels (4) in der Ausflußrichtung (A) des fließfähigen Stoffes gegenüber der Horizontalen geneigt ist.

6. Behälterwerkzeug nach einem der vorhergehenden Ansprüche,
**dadurch gekennzeichnet, daß**
der Spachtel (4) sich auf der während des Ausfließens des fließfähigen Stoffes benetzten Seite der Spachtelfläche (7) erstreckende Spachtelrandwandungen (8, 8') aufweist.

7. Behälterwerkzeug nach Anspruch 6,
**dadurch gekennzeichnet, daß**
die Spachtelrandwandungen (8, 8') parallel zur Ausflußrichtung (A) des fließfähigen Stoffes verlaufen.

8. Behälterwerkzeug nach einem der vorhergehenden Ansprüche,
**dadurch gekennzeichnet, daß**
das Behälterwerkzeug (1) aus einem flexiblen Material besteht, das bezüglich der zu verarbeitenden fließfähigen Stoffe eine geringe Oberflächenhaftung aufweist.

9. Behälterwerkzeug nach Anspruch 8,
**dadurch gekennzeichnet, daß**
das flexible Material ein Kunststoff ist.

10. Behälterwerkzeug nach einem der Ansprüche 1 bis 7,
**dadurch gekennzeichnet, daß**
das Behälterwerkzeug (1) aus einem zur Gewährleistung einer ausreichenden mechanischen Steifigkeit verstärkten Papier besteht.

11. Behälterwerkzeug nach einem der vorhergehenden Ansprüche,
**dadurch gekennzeichnet, daß**
der Behälter (3) Füllhöhemarkierungen (9) aufweist.

12. Behälterwerkzeug nach Anspruch 11,
**dadurch gekennzeichnet, daß**
an den Füllhöhemarkierungen (9) Skalierungen (10) angebracht sind, die für den Fall, daß sich die zu verarbeitenden fließfähigen Stoffe aus einem Grundstoff und mindestens einem Zusatzstoff zusammensetzen, wobei die dem Grundstoff jeweils zuzusetzende Menge an Zusatzstoff relativ zur Menge des Grundstoffes vorgegeben ist, ein bei der Mengenbemessung der Zusatzstoffe ohne weitere Berechnungen direkt verwendbares Maß darstellen.

13. Behälterwerkzeug nach Anspruch 12,
**dadurch gekennzeichnet, daß**
der Behälter (3) eine aus Maßstrichen (19) und Zusatzskalierungen (20) bestehende Zusatzskala aufweist, die in der gleichen Einheit skaliert ist wie die Skalierungen (10) an den Füllhöhemarkierungen (9).

14. Verfahren zum Mischen und Anrühren fließfähiger Stoffe sowie zum Auftragen fließfähiger Stoffe auf Flächen, insbesondere für fließfähige Stoffe in Form von zähflüssigen Kunstharzen, unter Verwendung eines Behälterwerkzeuges, insbesondere eines Behälterwerkzeuges nach einem der Ansprüche 1 bis 13, wobei sich der fließfähige Stoff aus einem Grundstoff und mindestens einem Zusatzstoff zusammensetzt und die dem Grundstoff jeweils zuzusetzende Menge an Zusatzstoff relativ zu Menge des Grundstoffes vorgegeben ist,
**dadurch gekennzeichnet**
den Ablauf der folgenden Schritte:
- Einfüllen des Grundstoffes in den Behälter des verwendeten Behälterwerkzeuges,
- Ablesen der jeweils zuzusetzenden absoluten Menge an Zusatzstoff in Form eines ohne weitere Berechnungen direkt verwendbaren Maßes an einer am Behälter des verwendeten Behälterwerkzeuges befindlichen Skala,
- Einfüllen der abgelesenen Menge an Zusatzstoff in den Behälter des verwendeten Behälterwerkzeuges,
- Mischen und Anrühren der im Behälter des verwendeten Behälterwerkzeuges befindlichen Stoffe,
- Auftragen des nun in dem Behälter des verwendeten Behälterwerkzeuges befindlichen fließfähigen Stoffes auf die gewünschte Fläche mit Hilfe des Behälterwerkzeuges.
